# EUROPÄISCHE PATENTSCHRIFT

(11) **EP 3 836 818 B1**
(45) Veröffentlichungstag und Bekanntmachung des Hinweises auf die Patenterteilung: **25.02.2026**
(21) Anmeldenummer: 19762309.3
(22) Anmeldetag: 19.08.2019
(51) Int. Cl.: A47F 1/12

(54) **DRÜCKVORRICHTUNG ZUM AUSÜBEN EINER DRUCKKRAFT GEGEN WAREN EINER WARENPRÄSENTATIONSVORRICHTUNG, FACHBODENEINHEIT UND WARENPRÄSENTATIONSVORRICHTUNG**
PRESSING DEVICE FOR APPLYING A COMPRESSIVE FORCE TO PRODUCTS OF A PRODUCT DISPLAY DEVICE, SHELF UNIT AND PRODUCT DISPLAY DEVICE
DISPOSITIF DE PRESSION DESTINÉ À EXERCER UNE FORCE DE PRESSION CONTRE DES MARCHANDISES D'UN DISPOSITIF DE PRÉSENTATION DE MARCHANDISES, UNITÉ DE FOND DE CASIER ET DISPOSITIF DE PRÉSENTATION DE MARCHANDISES

(30) Priorität: 17.08.2018 DE 102018120136
(43) Veröffentlichungstag der Anmeldung: 23.06.2021
(73) Patentinhaber: Nilsson, Rickard, 65582 Diez (DE)
(72) Erfinder: Nilsson, Rickard, 65582 Diez (DE)
(74) Vertreter: Launhardt, Thomas
(86) Internationale Anmeldenummer: PCT/DE2019/100743
(87) Internationale Veröffentlichungsnummer: WO 2020/035116

(56) Entgegenhaltungen:
- DE-U1- 202017 106 827
- US-A- 3 780 873
- US-A1- 2012 118 840
- US-A1- 2015 129 521
- US-B1- 6 234 328

## Beschreibung

Die Erfindung betrifft eine Drückvorrichtung zum Ausüben einer Druckkraft gegen Waren einer Warenpräsentationsvorrichtung. Die Erfindung betrifft ferner eine Fachbodeneinheit sowie eine Warenpräsentationsvorrichtung.

Bei Warenpräsentationsvorrichtungen, wie beispielsweise Regalen, sind Waren gleicher Art auf Fachböden häufig in einer Reihe hintereinanderliegend aufgesetzt. Um zu vermeiden, dass sich Lücken in der Reihe ergeben, wenn eine oder mehrere der Waren entnommen werden, ist die Reihe der Waren üblicherweise zwischen einem Warenstopper und einer, eine Druckkraft ausübenden Drückvorrichtung eingespannt. Der Warenstopper ist für gewöhnlich im vorderen Bereich des Fachbodens angeordnet und dort ortsfest gehalten, wohingegen die Drückvorrichtung entlang des Fachbodens bewegt werden kann und auf die hinten vorliegende Ware der Reihe drückt. Wenn nun eine oder mehrere der Waren aus der Reihe entnommen werden, beispielsweise, weil ein Kunde die einen oder mehreren Waren kaufen möchte, wird die daraus entstehende Lücke in der Reihe durch ein Nachrutschen der hinten liegenden Waren geschlossen. Das Nachrutschen erfolgt selbsttätig aufgrund der von der Drückvorrichtung ausgeübten Druckkraft.

Eine mögliche Konstruktionsweise der Drückvorrichtung nutzt das Eigengewicht, um die Druckkraft zu erzeugen. Dazu ist der Fachboden in einer Schräglage anzuordnen, beispielsweise indem das vordere Ende des Fachbodens mit dem dort vorgesehenen Warenstopper tiefer liegt als das hintere Ende mit der dort vorgesehenen Drückvorrichtung. Eine nach diesem Konstruktionsprinzip aufgebaute Drückvorrichtung ist in der DE 10 2014 101 755 A1 beschrieben. Diese Drückvorrichtung nutzt das Eigengewicht eines Laufkörpers, welcher auf dem Fachboden abrollt, um über die Drückvorrichtung ein Nachrutschen von Waren zu bewirken. Die Drückvorrichtung ist auf den Fachboden aufgesetzt und wird beispielsweise durch Warentrenner in einer Spur gehalten, welche seitlich zu den in einer Reihe aufgesetzten Waren angeordnet sind.

Weitere Dokumente des Standes der Technik sind die US 6 234 328 B1, die US 2015/129521A1, die US 3 3 780 873 A und die US 2012/118840 A1.

Es ist eine Aufgabe der Erfindung, wenigstens eine alternative Konstruktionsweise einer Drückvorrichtung der eingangs genannten Art bereit zu stellen. Ferner sollen eine Fachbodeneinheit und eine Warenpräsentationsvorrichtung vorgeschlagen werden, welche für einen Einsatz einer solchen Drückvorrichtung geeignet sind.

Die Aufgabe wird mit einer Drückvorrichtung gelöst, welche die Merkmale des Anspruches 1 aufweist. Ferner werden zur Lösung der Aufgabe eine Anordnung mit den Merkmalen des Anspruchs 10, eine Fachbodeneinheit mit den Merkmalen des Anspruches 12, eine Warenpräsentationsvorrichtung mit den Merkmalen des Anspruches 13 sowie ein Kunststoffprofil mit den Merkmalen des Anspruches 14 vorgeschlagen.

Eine grundlegende Drückvorrichtung zum Ausüben einer Druckkraft gegen Waren einer Warenpräsentationsvorrichtung umfasst ein Drückteil zum Übertragen der Druckkraft auf die Waren. Ferner umfasst die Drückvorrichtung einen Massekörper, welcher eine vorbestimmte Masse aufweist, um eine definierte Gewichtskraft auszuüben, durch welche die Druckkraft bewirkt wird.

Weiter umfasst die Drückvorrichtung ein den Massekörper und insbesondere das Drückteil tragendes Trägerteil, welches eingerichtet ist, mit einer die Waren tragenden Schrägfläche bewegbar verbunden zu werden, um eine Bewegung der Drückvorrichtung, insbesondere des Drückteils und/oder des Massekörpers, entlang der Schrägfläche zuzulassen. Dadurch kommt dem Trägerteil eine Mehrfachfunktion zu. Es übt zum einen eine Trägerfunktion bezüglich des Massekörpers und/oder des Drückteils aus. Zum anderen dient das Trägerteil dazu, eine Verbindungsfunktion gegenüber der Schrägfläche auszuüben, wobei das Trägerteil eine bewegbare Verbindung mit der Schrägfläche oder einem die Schrägfläche aufweisenden Bauteil ermöglicht. Durch die bewegbare Verbindung ist über das Trägerteil eine Voraussetzung geschaffen, aus dem Eigengewicht der Drückvorrichtung, insbesondere aus der von dem Massekörper bewirkten Gewichtskraft, eine Druckkraft auf die Waren auszuüben.

Bei einer Ausführungsform ist es vorgesehen, dass der Massekörper einen Grundkörper aufweist oder daraus gebildet ist und der Grundkörper mit wenigstens einem Hohlraum versehen ist, in welchem eine vorgegebene Menge eines schüttfähigen und/oder fließfähigen Materials eingefüllt ist, um eine oder die definierte Gewichtskraft zu erzeugen. Dadurch ist eine Maßnahme ergriffen, das Gewicht des Massekörpers in einfacher Weise auf den angestrebten Zielwert bringen zu können. Indem dazu das schüttfähige bzw. fließfähige Material genutzt wird, ist eine Dosierung im Hinblick auf die einzufüllende Menge begünstigt. Unter dem schüttfähigen und/oder fließfähigen Material ist insbesondere ein solches Material zu verstehen, welches zumindest zum Zeitpunkt des Einfüllens in den Hohlraum schüttfähig und/oder fließfähig vorliegt.

Beispielsweise ist das in den Hohlraum des Grundkörpers eingefüllte Material sandförmig. Alternativ kann es vorgesehen sein, dass das in den Hohlraum des Grundkörpers eingefüllte Material eine Flüssigkeit ist. Auch kann das eingefüllte Material eine Flüssigkeit und einen Sand enthalten oder daraus bestehen. Das eingefüllte Material kann ein solches Material sein, welches handelsüblich und/oder in relativ großen Mengen vorhanden ist und dadurch beispielsweise relativ kostengünstig ist. Dies ist beispielsweise der Fall, wenn das Material ein Quarzsand oder Leitungswasser ist oder aufweist.

Nach einer Ausführungsform umfasst der Grundkörper eine Einfüllöffnung, welche einen Einlass in den Hohlraum bildet. Dadurch ist eine Befüllung und/oder Entleerung des Hohlraumes des Grundkörpers begünstigt. Beispielsweise ist durch die Einfüllöffnung ein Nachfüllen des schüttfähigen und/oder fließfähigen Materials ebenso ermöglicht, wie beispielsweise eine spätere Entnahme beispielweise einer Teilmenge des schüttfähigen und/oder fließfähigen Materials. Es ist dadurch ermöglicht, durch Nachfüllen oder Entnahme einer bestimmten Menge des schüttfähigen und/oder fließfähigen Materials das Gewicht des Grundkörpers bzw. des Massekörpers auf einen anderen Wert einzustellen. Insbesondere ist die Einfüllöffnung in einem oberen Bereich des Grundkörpers angeordnet. Dadurch ist einem Austreten des Materials im aufgestellten Zustand der Drückvorrichtung auf der Schrägfläche entgegengewirkt. Beispielsweise ist die Einfüllöffnung entgegengesetzt zum Trägerteil an dem Grundkörper angeordnet.

Um ein Austreten des Materials über die Einfüllöffnung zu vermeiden, ist nach einer Ausgestaltung ein Deckelelement vorgesehen, durch welches die Einfüllöffnung verschlossen ist bzw. verschlossen werden kann. Beispielsweise ist das Deckelelement an der Einfüllöffnung montiert und verschließt die Einfüllöffnung bevorzugt vollständig. Das Deckelement kann ein Schraubdeckel sein. In entsprechender Weise ist die Einfüllöffnung, insbesondere die Berandung der Einfüllöffnung, als Schraubberandung ausgebildet. Auch kann das Deckelement ein Klemmdeckel sein. In entsprechender Weise ist die Einfüllöffnung, insbesondere die Berandung der Einfüllöffnung, als Klemmberandung ausgebildet. Das Deckelelement kann aus einem Metall bestehen oder Metall aufweisen. Auch kann das Deckelelement einen Kunststoff aufweisen oder daraus bestehen.

Es kann vorgesehen sein, dass der Hohlraum eine Versiegelung aufweist, um das eingefüllte Material in dem Hohlraum zu halten, insbesondere in dem Hohlraum zu fixieren. Einer etwaigen Umverteilung des Materiales in dem Hohlraum kann dadurch entgegengewirkt werden. Die Versiegelung kann eine Siegelschicht sein, welche auf das Material aufgelegt ist, und dadurch eine Abschlussschicht über dem eingefüllten Material ergibt. Beispielsweise ist die Siegelschicht eine Wachsschicht.

Nach einer Ausführungsform ist es vorgesehen, dass der Grundkörper ein vorzugsweise formstabiler Behälter ist, insbesondere ein handelsüblicher Behälter ist. Dadurch ist eine kostengünstige Herstellung der Drückvorrichtung begünstigt, da auf bereits für andere Verwendungen benutzte Behälter zurückgegriffen werden kann. Ein solcher Behälter kann eine Flasche, eine Dose, ein Eimer oder ein Kanister sein. Der Behälter kann verschlusslos oder mit einem Verschluss versehen sein. Der Verschluss kann aus Metall bestehen oder Metall aufweisen. Auch kann der Verschluss Kunststoff aufweisen oder daraus bestehen. Beispielsweise handelt es sich bei dem Grundkörper um eine Transportverpackung bzw. einen Transportbehälter für dünnflüssige Füllgüter, wie beispielsweise Farben.

Nach einer weiteren oder anderen Ausführungsform weist der Massekörper einen vorzugsweise urgeformten Grundkörper auf, welcher beispielsweise aus einem verfestigten Betonmaterial gebildet ist oder ein solches Material aufweist. Insbesondere ist durch das Betonmaterial die vorbestimmte Masse des Massekörpers zu erreichen, insbesondere einzustellen, um die definierte Gewichtskraft zu erzeugen. Insbesondere handelt es sich bei dem verfestigten Betonmaterial um ausgehärtetes Betonmaterial. Durch das Betonmaterial ist es begünstigt, den Massekörper in technisch einfacher Weise und kostengünstig herzustellen.

Unter der Bezeichnung "Betonmaterial" ist in der vorliegenden Offenbarung insbesondere ein Material zu verstehen, welches wenigstens ein Bindemittel und wenigstens einen Zuschlagstoff umfasst und beispielsweise unter Zugabe von Flüssigkeit zusammen mit dem wenigstens einen Bindemittel und dem wenigstens einen Zuschlagstoff angemischt worden ist. Insbesondere handelt es sich bei dem Betonmaterial um weitgehend getrocknetes oder vollständig ausgetrocknetes Material. Bei dem Betonmaterial kann es sich um einen Beton handeln, welcher beispielsweise als Baustoff zum Errichten von Bauwerken oder Gebäuden benutzt wird.

Es ist insbesondere vorgesehen, dass das Betonmaterial einen Zement und eine Gesteinskörnung umfasst. Beispielsweise dienen der Zement als Bindemittel und die Gesteinskörnung als Zuschlagstoff. Beispielsweise ist die Gesteinskörnung ein sandartiges Material, wie beispielsweise Quarzsand. Der Zement und/oder die Gesteinskörnung sind Massenprodukte, welche im Baubereich in großen Mengen zum Einsatz kommen und daher kostengünstig zur Verfügung stehen.

Es ist ferner insbesondere vorgesehen, dass der Zement gegenüber der Gesteinskörnung in einem Mengenverhältnis zwischen 1:2 und 1:4 vorliegt. Beispielsweise liegt das Mengenverhältnis bei 1:3 oder im Wesentlichen bei 1:3. Bei der Angabe des Mengenverhältnisses bezieht sich die erstgenannte Zahl auf den Anteil des Zements und die zweitgenannte Zahl auf den Anteil der Gesteinskörnung in der Menge. Praxisversuche haben gezeigt, dass das Betonmaterial, welches ein solches Mengenverhältnis des Zements gegenüber der Gesteinskörnung aufweist, die gesetzten Anforderungen hinsichtlich Festigkeit und Langzeithaltbarkeit auch im Einsatz bei Regalen in Kühlbereichen oder Tiefkühlbereichen erfüllt.

Nach einer weiteren Ausführungsform ist der Grundkörper oberflächenbehandelt, um ein Eintreten von Feuchtigkeit oder sonstigen Fremdstoffen zu verhindern. Es ist durch die Oberflächenbehandlung zu erreichen, dass der Grundkörper an seiner Oberfläche hydrophob ist oder eine hydrophobe Schutzschicht aufweist, welche beispielsweise durch eine Versiegelung erreicht sein kann.

Auch kann es vorgesehen sein, dass der Massekörper eine den Grundkörper teilweise oder vollständig umgebende Imprägnierung aufweist, durch welche ein Eindringen von Feuchtigkeit oder sonstigen Fremdstoffen in den Grundkörper verhindert ist und ferner die Oberfläche des Grundkörpers diffusionsoffen bleibt. Indem die Oberfläche des Grundkörpers diffusionsoffen bleibt, kann etwaige Restfeuchte noch an die Umgebung entweichen, beispielsweise wenn der Grundkörper durch Urformen gefertigt wird, beispielsweise mittels des vorstehend beschriebenen Betonmaterials. Zugleich ist durch die Imprägnierung einer Schimmelbildung entgegengewirkt, da die Oberfläche aufgrund der Imprägnierung beispielsweise hydrophob sein kann.

In Frage kommende Imprägnierstoffe sind beispielsweise silikathaltige Imprägnierungen. Es hat sich gezeigt, dass solche Imprägnierungen günstige Eigenschaften aufweisen, um die angedachte Wirkung an der Oberfläche des Grundkörpers zu erlangen. Die Imprägnierung kann durch Tauchen und/oder Sprühen auf den Grundkörper aufgebracht werden.

Durch die Oberflächenbehandlung kann der Grundkörper eine Pigmentierung erhalten. Dadurch ist es ermöglicht, dass der Grundkörper eine farbliche Gestaltung erlangt, welche sich von der ursprünglichen Farbe des Grundkörpers unterscheidet.

Eine weitere Ausführungsform besteht darin, dass an dem Grundkörper das Trägerteil befestigt ist. Beispielsweise ist das Trägerteil durch Kleben an dem Grundkörper befestigt. Dazu kann ein Doppelklebeband genutzt sein. Auch diese Maßnahme zielt darauf ab, die Drückvorrichtung möglichst kostengünstig realisieren zu können. Beispielsweise weist das Trägerteil eine Kontaktfläche auf, über welche das Trägerteil an dem Grundkörper, insbesondere dem Boden des Grundkörpers, befestigt ist.

Beispielsweise ist ein Klebstoff genutzt. Beispielsweise sind die Kontaktfläche und eine Gegenkontaktfläche des Massekörpers und/oder des Grundkörpers als Klebefläche ausgebildet und darüber sind mittels des Klebstoffs das Trägerteil und der Massekörper und/oder der Grundkörper gegeneinander befestigt. Beispielsweise ist der Klebstoff ein Einkomponenten-Kunststoffklebstoff. Auch diese Maßnahme zielt in die Richtung, eine kostengünstige und insbesondere dauerhaft haltbare Verbindung zwischen dem Trägerteil und dem Grundkörper zu ermöglichen.

Das Trägerteil kann ein Kunststoffteil sein, insbesondere aus einem Kunststoff oder Kunststoffmaterial bestehen oder einen Kunststoff oder ein Kunststoffmaterial aufweisen. Beispielsweise ist das Trägerteil einteilig, insbesondere aus einem Stück gefertigt und/oder einstückig geformt. Grundsätzlich kann das Trägerteil an dem Grundkörper auch angeformt sein.

Bei der Drückvorrichtung ist das Trägerteil eingerichtet, entlang der Schrägfläche eine translatorische Bewegung auszuführen. Dadurch ist eine Bewegungsform realisiert, welche in technisch einfacher Weise realisiert werden kann. Beispielsweise ist die translatorische Bewegung durch ein Gleiten des Trägerteiles gegenüber der Schrägfläche, insbesondere an der Schrägfläche zu erreichen.

Es ist daher vorgesehen, dass das Trägerteil eine Gleitfläche aufweist, um auf der Schrägfläche durch Gleiten bewegt zu werden bzw. ein Gleiten auf der Schrägfläche zu begünstigen. Bevorzugt enthält dazu das Trägerteil ein Material mit günstigen Gleiteigenschaften oder besteht aus einem solchen Material. Beispielsweise ist das Trägerteil aus Polytetrafluorethylen (PTFE) gebildet oder weist PTFE auf. Auch hat es sich als vorteilhaft herausgestellt, wenn das Trägerteil aus einem Polyethylen (PE), insbesondere einem Polyethylen mit hoher Dichte (PE-HD) besteht oder ein solches Material aufweist. Ergänzend zu den günstigen Gleiteigenschaften kommt dem Trägerteil dadurch auch eine hohe Stabilität zu.

Das Trägerteil kann ferner an einer Aufsetzseite angeordnete lokale Erhebungen aufweisen, um darüber das Trägerteil auf die Schrägfläche aufzusetzen, insbesondere damit auf der Schrägfläche zu gleiten. Die freien Enden der Erhebungen können die vorstehend beschriebene Gleitfläche bilden. Beispielsweise sind die lokalen Erhebungen durch Wellenscheitel einer wellenförmigen Oberflächenstruktur gebildet. Ergänzend oder alternativ können die Erhebungen durch Rippen oder dergleichen Ausgestaltungen gebildet sein. Beispielsweise sind die Rippen länglich ausgebildet und verlaufen mit ihrer Längserstreckung in Richtung der Bewegung des Trägerteils gegenüber der Schrägfläche.

Bei der Drückvorrichtung umfasst das Trägerteil einen Schlitten, um mit einer die Schrägfläche aufweisenden Profilschiene eine Linearführung zu bilden. Der Schlitten hat zwei zueinander beabstandete Führungsflächen zur seitlichen Führung der Profilschiene. Beispielsweise sind die Führungsflächen an einander gegenüberliegenden Schenkeln des Schlittens ausgebildet. Zwischen den Führungsflächen ist eine Gleitfläche, insbesondere die vorstehend beschriebene Gleitfläche, angeordnet, über welche der Schlitten auf der Schrägfläche gleiten kann. Ferner ist eine Sicherungsfläche beispielsweise an wenigstens einem der Schenkel vorgesehen, um den Schlitten gegen ein Lösen von der Profilschiene in Richtung orthogonal zu der Schrägfläche, insbesondere gegen ein Abheben von der Schrägfläche zu sichern. Beispielsweise ist die wenigstens eine Sicherungsfläche durch einen die Profilschiene umgreifenden Materialabschnitt gebildet.

Bei einer weiteren Ausführungsform ist das Drückteil an dem Grundkörper ausgebildet, insbesondere an dem Grundkörper angeformt. Dadurch ist eine einfache Herstellung des Drückteiles begünstigt, da das Drückteil durch den Grundkörper bereitgestellt ist. Beispielsweise ist das Drückteil durch einen Wandungsabschnitt des Massekörpers bzw. des Grundkörpers gebildet.

Der Grundkörper kann im Querschnitt eckig, beispielsweise mehreckig, insbesondere viereckig ausgebildet sein. Grundsätzlich kann der Grundkörper im Querschnitt auch rund, insbesondere kreisrund oder oval, ausgebildet sein. Beispielsweise ist der Grundkörper in Richtung seiner Längserstreckung zylindrisch und/oder konisch ausgebildet. Sofern der Grundkörper zur Aufnahme des vorstehend beschriebenen schüttfähigen und/oder fließfähigen Materials dient, kann der Grundkörper aus Kunststoff oder Metall bestehen oder ein solches Material aufweisen. Beispielsweise besteht der Grundkörper aus Edelstahl oder Aluminium oder Weißblech oder weist ein solches Material auf.

Nach einer weiteren Ausführungsform weisen der Massekörper eine Höhe und das Trägerteil eine Länge auf, wobei die Höhe und die Länge in einem bestimmten Verhältnis zueinander sein sollten, um eine günstige Kraftübertragung auf die Ware zu erreichen. Es hat sich herausgestellt, dass ein Verhältnis der Länge zu der Höhe in einem Bereich zwischen 1 zu 1,2 bis 1 zu 3 liegen sollte, wobei je nach Größe der Ware ein entsprechender Verhältniswert heranzuziehen ist. Durch die Länge des Trägerteils gegenüber der Höhe des Massekörpers ist in dem besagten Verhältnisbereich einer Kippneigung der Drückeinrichtung auf der Profilschiene entgegengewirkt.

Unter der Höhe des Massekörpers ist insbesondere die Erstreckung des Massekörpers von seinem dem Trägerteil zugewandten Ende bis zu seinem gegenüberliegenden oberen Ende zu verstehen. Unter der Länge des Trägerteils ist insbesondere die Erstreckung des Trägerteils in Bewegungsrichtung der Drückvorrichtung zu verstehen.

Ein Aspekt der Erfindung betrifft eine Anordnung mit einem, eine Aufsetzfläche für Waren aufweisenden Fachbodenelement und mit einer Drückvorrichtung zum Ausüben einer Druckkraft gegen die Waren. Bei der Drückvorrichtung kann es sich um eine der vorstehend beschriebenen Ausführungsformen einer Drückvorrichtung handeln. In diesem Fall handelt es sich bei der Aufsetzfläche um die vorstehend beschriebene Schrägfläche, die Aufsetzfläche ist also in eine Schräglage gebracht.

Alternativ kann es sich bei der Drückvorrichtung auch um eine solche Drückvorrichtung handeln, deren erzeugte Druckkraft unabhängig von ihrem Eigengewicht ist und insofern auch keine schräg angeordnete Aufsetzfläche benötigt. Zur Erzeugung einer auf die Waren wirkenden Druckkraft nutzt diese Drückvorrichtung wenigstens ein elastisch verformbares Verformungselement, welches eingerichtet ist, durch elastische Verformung gespeicherte Energie als Druckkraft auf die Waren freizugeben. Beispielsweise ist das Verformungselement ein mechanisches, insbesondere metallisches Federelement, deren Rückstellkraft die Druckkraft auf die Waren bildet.

Bei der Anordnung ist es vorgesehen, dass das Fachbodenelement als Profilschiene ausgebildet ist und eingerichtet ist, bezogen auf die Längserstreckung des Fachbodenelementes, die Waren in einer Reihe hintereinanderliegend auf der Aufsetzfläche aufzusetzen, und dass das Fachbodenelement im Querschnitt gesehen, eine Oberseite und eine Unterseite umfasst, wobei der Oberseite die Aufsetzfläche zugeordnet ist und der Unterseite im Bereich wenigstens eines der längsseitigen Enden des Fachbodenelementes ein Steg zugeordnet ist, der sich in Längsrichtung des Fachbodenelementes erstreckt, um in wenigstens eine Einsteckaufnahme eines Fachbodenrahmens eingesteckt zu werden. Bei der Anordnung ist es ferner vorgesehen, dass die Drückeinrichtung ein Drückteil zum Übertragen der Druckkraft auf die Waren und ein das Drückteil tragendes Trägerteil umfasst, welches mit dem Fachbodenelement bewegbar verbunden ist, um eine Bewegung des Drückteiles und des Grundkörpers entlang der Aufsetzfläche zuzulassen.

Eine solche Anordnung begünstigt einen modularen Aufbau einer Fachbodeneinheit für eine Warenpräsentationsvorrichtung, wie beispielsweise ein Regal, insbesondere den Zusammenbau der einzelnen Module. Dem Fachbodenelement kommt dabei eine Doppelfunktion zu. Es dient zum einen dazu, dass auf deren Aufsetzfläche die Waren aufgesetzt werden können, und zwar in einer Reihe hintereinanderliegend. Zum anderen dient es als Träger der Drückvorrichtung. Eine einfache Montage dieses Fachbodenelementes ist begünstig, da es durch den Steg einen Einsteckabschnitt aufweist und somit durch einfaches Einstecken zu montieren ist.

Bei dem Fachbodenelement kann es vorgesehen sein, dass deren Unterseite jeweils im Bereich eines der längsseitigen Enden ein Steg aufweist, der sich in Längsrichtung des Fachbodenelementes erstreckt, um in wenigstens eine Einsteckaufnahme eines Fachbodenrahmens eingesteckt zu werden. Ferner kann es vorgesehen sein, dass die Stege als Abschnitt eines gemeinsamen, durchgehenden Steges, vorliegen. Dadurch ist eine Verstärkung des Bodenelementes gegen quer zur Längsrichtung des Bodenelementes wirkende Kräfte bzw. Querkräfte erreicht.

Nach einer Ausführungsform weist, im Querschnitt gesehen, das Fachbodenelement von dem wenigstens einen Steg seitlich nach außen wegstehende Schenkel auf, welche als seitliche Führungsflächen dienen, mit denen Gegenführungsflächen des Trägerteils der Drückvorrichtung korrespondieren und auf diese Weise eine Linearführung gebildet ist. Dadurch ist es ermöglicht, dass das Drückteil der Drückvorrichtung in Längserstreckung des Fachbodenelements geführt zu bewegen, um ein Nachrutschen der Waren zu bewirken. Es ist auf diese Weise einer etwaigen Verkantung der Drückvorrichtung entgegengewirkt, wenn im Zuge eines Nachrutschvorgangs der Ware sich das Drückteil bewegt.

Es ist ferner vorgesehen, dass das Trägerteil der Drückvorrichtung wenigstens eine Sicherungsfläche aufweist, welche mit der Unterseite des Fachbodenelements zusammenwirkt und eine Sicherung gegen ein Bewegen des Drückteils quer zur Aufsetzfläche des Fachbodenelements, also gegen ein Abheben des Drückteils von der Aufsetzfläche des Fachbodenelements, zu sichern. Dadurch ist eine Maßnahme ergriffen, um die Drückvorrichtung an dem Fachbodenelement, insbesondere im eingebauten Zustand des Fachbodenelements an dem Fachbodenrahmen, verliersicher zu halten.

Um das Drückteil der Drückvorrichtung in Längserstreckung des Fachbodenelements geführt zu bewegen und gegen ein Bewegen quer zur Aufsetzfläche zu sichern, ist es beispielsweise vorgesehen, dass die von dem Steg seitlich wegstehenden Schenkel des Fachbodenelementes von dem Trägerteil der Drückvorrichtung unter Ausbildung der Linearführung umgriffen sind.

Weiter ist es vorgesehen, dass das Trägerteil der Drückvorrichtung einen Schlitten aufweist, welcher mit dem Fachbodenelement die Linearführung bildet. Der Schlitten weist wenigstens zwei zueinander beabstandete Führungsflächen zur seitlichen Führung für die Profilschiene auf. Beispielsweise bilden die freien Enden der Schenkel jeweils die seitliche Führungsfläche für die Profilschiene aus.

Es bietet sich an, dass im Querschnitt gesehen, dass Fachbodenelement T-förmig ausgebildet ist, also ein T-Profil ist, und der wenigstens eine Steg einen Schenkel des Fachbodenelements bildet. Diese Maßnahme zielt darauf ab, das Fachbodenelement in technisch einfacher Weise zu realisieren. Beispielsweise ist das T-Profil ein gleichschenkliges T-Profil. Darunter ist insbesondere zu verstehen, dass der wenigstens eine Steg den Bereich der Aufsetzfläche in zwei zueinander gleich große oder im Wesentlichen gleich große Schenkel teilt. Grundsätzlich kann das Fachbodenelement auch ein im Querschnitt L-förmiges Profil sein. Beispielsweise bildet dann einer der Schenkel des L-Profils den wenigstens einen Steg und der andere Schenkel weist die Aufsetzfläche auf.

Es bietet sich ferner an, dass das Fachbodenelement ein Metallteil ist und insbesondere aus einem Strangpressteil gefertigt ist. Beispielsweise weist das Fachbodenelement Aluminium oder eine Aluminiumlegierung auf oder besteht daraus. Alternativ kann das Fachbodenelement auch ein durch Extrusion gefertigtes Kunststoffformteil sein. Alternativ kann das Fachbodenelement auch ein Hybridbauteil sein, welches aus Kunststoff gefertigt ist und beispielsweise eine metallische Verstärkungsauflage aufweist.

Nach einem weiteren Aspekt der Erfindung ist eine Fachbodeneinheit für eine Warenpräsentationsvorrichtung vorgesehen. Die Fachbodeneinheit umfasst einen Fachbodenrahmen mit einem vorderen Rahmenteil, einem hinteren Rahmenteil und wenigstens einem, vorzugsweise zwei seitlichen Rahmenteilen, welche vorzugsweise unter Ausbildung einer Ringstruktur verbunden sind, wobei das vordere Rahmenteil und/oder das hintere Rahmenteil wenigstens eine, vorzugsweise mehrere oder eine Vielzahl von Einsteckaufnahmen aufweist. Die Fachbodeneinheit umfasst ferner wenigstens ein, vorzugsweise mehrere oder eine Vielzahl von Fachbodenelementen, welche eine Aufsetzfläche für Waren aufweisen und endseitig einerseits dem vorderen Rahmenteil und andererseits dem hinteren Rahmenteil zugeordnet sind. Weiterhin umfasst die Fachbodeneinheit wenigstens eine, vorzugsweise mehrere oder eine Vielzahl von Drückvorrichtungen zum Ausüben einer Druckkraft gegen die Waren.

Bei der Fachbodeneinheit liegen wenigstens eines der Fachbodenelemente und wenigstens eine der Drückvorrichtungen in einer Anordnung der vorstehend beschriebenen Art vor und sind dementsprechend ausgebildet. Ferner ist es vorgesehen, dass das wenigstens eine Fachbodenelement mit seinem wenigstens einen Steg in eine der Einsteckaufnahmen des Fachbodenrahmens eingesteckt ist.

Die Fachbodeneinheit vereint mehrere Funktionen in einem gemeinsamen System. Beispielsweise ist bei der Fachbodeneinheit ein Nachrutschen von auf einem der Fachbodenelemente aufgesetzten Waren ermöglicht, wenn durch die Entnahme einer Ware oder mehrerer Waren eine Lücke entstanden ist. Dazu weist die Fachbodeneinheit die wenigstens eine Drückvorrichtung auf. Die Fachbodeneinheit gibt ferner eine Ausführungsform für einen modularen Systemaufbau an.

Nach einer Ausführungsform ist dem vorderen Rahmenteil ein Warenstopper zugeordnet, welcher als vorderer Anschlag für die Reihe mit den Waren dient. Ergänzend kann zwischen benachbarten Bodenelementen ein Warentrenner angeordnet sein, welcher als seitliche Begrenzung für die Reihe mit den Waren dient. Der Warentrenner kann mit seinen längsseitigen Enden einerseits dem vorderen Rahmenteil und andererseits dem hinteren Rahmenteil zugeordnet sein und eines der längsseitigen Enden kann in eine der Einsteckaufnahmen eingesteckt sein. Beispielsweise ist der Warentrenner mit beiden längsseitigen Enden in jeweils eine der Einsteckaufnahmen eingesteckt, wobei die eine Einsteckaufnahme an dem vorderen Rahmenteil und die andere Einsteckaufnahme an dem hinteren Rahmenteil vorgesehen sind.

Nach einem weiteren Aspekt der Einfindung ist eine Warenpräsentationsvorrichtung vorgesehen. Die Warenpräsentationsvorrichtung umfasst wenigstens eine Ausführungsform und/oder Ausgestaltung der vorstehend beschriebenen Drückvorrichtung und/oder wenigstens eine Ausführungsform und/oder Ausgestaltung der vorstehend beschriebenen Anordnung und/oder wenigstens eine Ausführungsform und/oder Ausgestaltung der vorstehend beschriebenen Fachbodeneinheit. Es kann vorgesehen sein, dass bei der Warenpräsentationsvorrichtung die Aufsetzfläche für die Waren eine in einer Schräglage vorliegende Schrägfläche ist, beispielsweise die vorstehend beschriebene Schrägfläche ist.

Nach einem weiteren Aspekt der Erfindung ist ein stranggepresstes Kunststoffprofil zur Herstellung des Trägerteils der vorstehend beschriebenen Drückvorrichtung vorgesehen. Das Kunststoffprofil weist ein plattenförmiges Oberteil auf, welches an gegenüberliegenden Seiten zueinander winkelige Materialabschnitte aufweist, durch welche ein schlitzförmiger Durchgang gebildet ist, um eine Einsteckaufnahme für ein Fachbodenelement zu bilden.

Ein solches Kunststoffprofil kann abgelängt auf ein vorgegebenes Längenmaß vorliegen, welches als Trägerteil bei der vorstehend beschriebenen Drückeinrichtung zum Einsatz kommen kann. Beispielsweise besteht das Kunststoffprofil aus einem PE-HD oder einem PE oder einem PTFE oder weist ein solches Material auf.

Weitere Einzelheiten und Merkmale der Erfindung ergeben sich aus der nachfolgenden Beschreibung wenigstens eines Ausführungsbeispiels anhand der Zeichnung.

Es zeigen:
- Fig. 1: eine mögliche Ausführungsform einer Warenpräsentationsvorrichtung mit einem Fachbodenelement zum Aufsetzen von Waren und einer Drückvorrichtung zum Ausüben einer Druckkraft gegen die Waren in perspektivischer Darstellung,
- Fig. 2: eine weitere Ausführungsform einer Drückvorrichtung sowie eines Fachbodenelementes in perspektivischer Darstellung,
- Fig. 3 und 4: eine nochmals weitere Ausführungsform einer Drückvorrichtung in unterschiedlichen perspektivischen Darstellungen,
- Fig. 5: eine mögliche Ausführungsform eines Trägerteiles für die Drückvorrichtungen der Figuren 1, 2 und 3 in perspektivischer Darstellung,
- Fig. 6: das Trägerteil der Figur 5 in einer Schnittdarstellung,
- Fig. 7: eine weitere mögliche Ausführungsform eines Trägerteils für die Drückvorrichtungen der Figuren 1, 2 und 3 in perspektivischer Darstellung,
- Fig. 8: das Trägerteil der Figur 7 in einer Schnittdarstellung,
- Fig. 9: eine mögliche Ausführungsform einer Fachbodeneinheit mit mehreren Fachbodenelementen und jeweils zugehörigen Drückvorrichtungen in perspektivischer Darstellung,
- Fig. 10: die Fachbodeneinheit der Figur 9 in einer Schnittdarstellung von einer Seite aus,
- Fig. 11: die Fachbodeneinheit gemäß der Figur 9 als Ausschnitt im Bereich einer der Drückvorrichtungen in einer perspektivischen Ansicht von oben,
- Fig. 12: die Fachbodeneinheit gemäß der Figur 9 als Ausschnitt im Bereich einer der Drückvorrichtungen in einer perspektivischen Ansicht von unten,
- Fig. 13 und 14: eine nochmals weitere Ausführungsform einer Drückvorrichtung in unterschiedlichen perspektivischen Darstellungen,
- Fig. 15: eine weitere mögliche Ausführungsform eines Trägerteils für die Drückvorrichtungen der Figuren 1, 2, 3 und 13 in perspektivischer Darstellung und
- Fig. 16: das Trägerteil der Figur 15 in einer Schnittdarstellung.

Figur 1 zeigt - in schematischer Darstellung und in einem Ausschnitt - eine mögliche Ausführungsform einer Warenpräsentationsvorrichtung 200, insbesondere eines Regales oder Regalsystems. Die Warenpräsentationsvorrichtung 200 umfasst eine Vorderseite 210 und eine Rückseite 220 und eine dazwischen angeordnete Fachbodeneinheit 100. Die Fachbodeneinheit 100 ist dazu ausgebildet, mehrere oder eine Vielzahl von Waren 400 zu tragen, welche beispielhaft in der Figur 1 dargestellt sind.

Bevorzugt weist die Warenpräsentationsvorrichtung 200 wenigstens eine, vorzugsweise mehrere Vertikalstützen 230 auf, an welchen die Warenpräsentationsvorrichtung 200 befestigt ist. Beispielsweise sind die Vertikalstützen 230 mit einem Ende, beispielsweise über ein Fußteil, auf einer Aufstandsfläche 300, beispielsweise eines Untergrundes oder Bodens, aufgestellt. Bevorzugt sind die Vertikalstützen 230 über Querstreben 240 miteinander verbunden.

Bevorzugt umfasst die Fachbodeneinheit 100 einen Fachbodenrahmen 60. Der Fachbodenrahmen 60 weist beispielsweise ein vorderes Rahmenteil 61, ein hinteres Rahmenteil 62 und wenigstens ein, vorzugweise zwei seitliche Rahmenteile 63 auf, wobei die Rahmenteile 61, 62, 63 unter Ausbildung einer Ringstruktur verbunden sind. Bevorzugt sind das vordere Rahmenteil 61 der Vorderseite 210 und das hintere Rahmenteil 62 der Rückseite 220 der Warenpräsentationsvorrichtung 200 zugeordnet bzw. zugewandt. In der Figur 1 sind aufgrund der Darstellung in einem Ausschnitt nur eines der seitlichen Rahmenteile 63 und nur zwei der Vertikalstützen 230 sichtbar.

Bevorzugt weist das vordere Rahmenteil 61 und/oder das hintere Rahmenteil 62 wenigstens eine, insbesondere mehrere oder eine Vielzahl von Einsteckaufnahmen 65, 66 auf. Die Einsteckaufnahmen 65, 66 sind beispielsweise schlitzförmig ausgebildet, wobei die Längserstreckung der schlitzförmigen Einsteckaufnahmen 65, 66 parallel oder im Wesentlichen parallel zu den seitlichen Rahmenteilen 63, 64 verläuft. Die Einsteckaufnahmen 65, 66 dienen der Befestigung von Funktionsteilen der Fachbodeneinheit 100, welche nachfolgend beispielhaft noch näher beschrieben werden.

Wie in der Figur 1 ersichtlich ist, sind die dort dargestellten Waren 400 auf einer Aufsetzfläche 55 eines Fachbodenelements 50 aufgesetzt. Bevorzugt ist das Fachbodenelement 55 länglich ausgebildet. Bevorzugt ist das Fachbodenelement 50 mit seinen längsseitigen Enden 56.1, 56.2 (Figur 2) einerseits an dem vorderen Rahmenteil 61 und andererseits an dem hinteren Rahmenteil 62 angebunden, insbesondere befestigt.

Beispielsweise kann die Aufsetzfläche 55 in einer Schräglage angeordnet sein. Die Aufsetzfläche 55 bildet dann eine Schrägfläche 40. Die Schrägfläche 40 ist derart ausgerichtet, das vordere Rahmenteil 61 gegenüber dem hinteren Rahmenteil 62 tiefer vorliegt, so dass die Schrägfläche 40 sich schräg nach unten in Richtung zu dem vorderen Rahmenteil 61 erstreckt. Beispielsweise ist die Schrägstellung der Aufsetzfläche 55 dadurch zu erreichen, dass die gesamte Fachbodeneinheit 100 in eine Schräglage gebracht ist und in dieser Schräglage an den Vertikalstützen 230 montiert ist.

Bevorzugt sind die Waren 400 in einer Reihe hintereinanderliegend auf die Aufsetzfläche 55 aufgesetzt und bevorzugt erstreckt sich die Reihe mit den Waren 400 in Längsrichtung des Fachbodenelements 50. Um ein Herausfallen der vordersten Ware 410 in der Reihe zu verhindern, ist bevorzugt dem vorderen Rahmenteil 61 ein Warenstopper 70 zugeordnet, welcher beispielsweise durch eine von dem vorderen Rahmenteil 61 nach oben stehenden Leiste gebildet ist.

Durch die Schrägstellung der Aufsetzfläche 55 und die Anordnung der Waren 400 in der einen Reihe ist es ermöglicht, dass bei einer Entnahme einer oder mehrerer der Waren 400, es zu einem Nachrutschen der verbleibenden Waren 400 kommt, so dass eine durch die entnommene Ware entstandene Lücke in der Reihe wieder geschlossen wird. Um dieses Nachrutschen zu unterstützen und/oder auszulösen, ist bevorzugt eine Drückvorrichtung 1 vorgesehen. Beispielsweise drückt die Drückvorrichtung 1 gegen die hinterste Ware 420 der Reihe und übt damit eine Druckkraft F gegen die Waren 400 aus. Die Drückvorrichtung 1 nutzt dazu ihr Eigengewicht, welches aufgrund der Schräglage der Aufsetzfläche 55 eine Kraftkomponente aufweist, die parallel oder im Wesentlichen parallel zu der Aufsetzfläche 55 gerichtet ist und somit die Druckkraft F bildet. Bevorzugt ist die Drückvorrichtung 1 mit dem Fachbodenelement 50 derart verbunden, dass die Drückvorrichtung 1 zumindest in Längsrichtung des Fachbodenelementes 50 frei bewegt werden kann, so dass die Drückvorrichtung 1 mit den nachrutschenden Waren sich mitbewegen kann.

Bei dem Ausführungsbeispiel der Figur 1 sind die Waren 400 zwischen einem der seitlichen Rahmenteile 63 und einem Warentrenner 80 angeordnet, welche der seitlichen Begrenzung für die Reihe mit den Waren 400 dienen. Der Warentrenner 80 kann als Bügel ausgebildet sein. Bevorzugt ist der Warentrenner 80 mit seinen längsseitigen Enden 81.1, 81.2 einerseits an dem vorderen Rahmenteil 61 und andererseits an dem hinteren Rahmenteil 62 angebunden, insbesondere befestigt. Bevorzugt sind die längsseitigen Enden 81.1, 81.2 in eine der Einsteckaufnahmen 65 des vorderen Rahmenteils 61 und/oder in eine der Einsteckaufnahmen 66 des hinteren Rahmenteils 62 eingesteckt.

Figur 2 zeigt eine mögliche Ausführungsform einer Drückvorrichtung 1' sowie eine mögliche Ausführungsform eines Fachbodenelements 50'. Die Drückvorrichtung 1' und das Fachbodenelement 50' sind beispielsweise bei der Fachbodeneinheit 100 der Warenpräsentationsvorrichtung 200 gemäß der Figur 1 einsetzbar. Bauteile der Drückvorrichtung 1' und/oder des Fachbodenelements 50' der Figur 2, welche mit der Drückvorrichtung 1 und/oder dem Fachbodenelement 50 der Figur 1 identisch oder funktionsgleich sind, sind mit gleichen Bezugszeichen versehen. Insofern wird auf die Beschreibung zu der Drückeinrichtung 1 bzw. dem Fachbodenelement 50 gemäß der Figur 1 verwiesen.

Die Drückvorrichtung 1' umfasst ein Drückteil 2 zum Übertragen der Druckkraft F auf die Waren 400 (Figur 1). Die Drückvorrichtung 1' umfasst ferner einen Massekörper M1, welcher eine vorbestimmte Masse aufweist, um eine definierte Gewichtskraft auszuüben, durch welche die_Druckkraft F bewirkt wird. Dazu kann der Massekörper M1 einen Grundkörper 3 mit wenigstens einem Hohlraum 4 aufweisen, welcher in dem Teilschnitt der Figur 2 ersichtlich ist. Bevorzugt ist in den Hohlraum 4 eine vorgegebene Menge eines schüttfähigen und/oder fließfähigen Materials 5, wie beispielsweise Sand, eingefüllt, um die definierte Gewichtskraft zu erzeugen. Bevorzugt weist der Grundkörper 3 eine Einfüllöffnung 7 auf, welche einen Einlass in den Hohlraum 4 bildet. Bevorzugt ist ferner ein Deckelelement 8 vorgesehen, um die Einfüllöffnung 7 zu verschließen. Beispielsweise weist der Hohlraum 4 darüber hinaus eine Versiegelung 9 auf, um das eingefüllte Material in dem Hohlraum 4 festzuhalten.

Die Drückvorrichtung 1' umfasst darüber hinaus ein das Drückteil 2 und den Grundkörper 3 tragendes Trägerteil 6. Das Trägerteil 6 ist eingerichtet, mit dem Fachbodenelement 50' bewegbar verbunden zu werden, um eine Bewegung des Drückteils 2 und des Grundkörpers 3 entlang der Aufsetzfläche 55 des Fachbodenelements 50' zuzulassen. Das Trägerteil 6 und das Fachbodenelement 50' bilden eine Linearführung, um das Trägerteil 6 an dem Fachbodenelement 50' entlang der Aufsetzfläche 55 geführt zu bewegen. Das Trägerteil 3 weist dazu einen Schlitten 11 auf.

Bevorzugt ist es vorgesehen, dass das Drückteil 2 durch einen Wandungsabschnitt 10 des Grundkörpers 3 gebildet ist. Beispielsweise weist der Grundkörper 3 eine Drückfläche zum Übertragen der Druckkraft F auf. Beispielsweise ist der Grundkörper 3 ein formstabiler Behälter. Bei dem formstabilen Behälter kann es sich um einen handelsüblichen Transport- und/oder Lagerungsbehälter handeln, welcher beispielsweise zum Lagern und/oder Transportieren von Flüssigkeiten und/oder Schüttgütern verwendet wird. Bevorzugt ist der Behälter im Querschnitt eckig, beispielsweise viereckig, ausgebildet, wobei bevorzugt an seinem oberen Ende sich die Einfüllöffnung 7 und das zugehörige Deckelelement 8 befinden.

Das Fachbodenelement 50' ist eine Profilschiene 52. Beispielsweise ist das Fachbodenelement 50' ein Metallteil und beispielsweise aus einem Strangpressteil gefertigt. Bevorzugt ist das Fachbodenelement 50' ein Aluminiumteil und besteht aus Aluminium- oder einer Aluminiumlegierung oder weist Aluminium oder eine Aluminiumlegierung auf. Bevorzugt ist das Fachbodenelement 50' eingerichtet, bezogen auf seine Längserstreckung, Waren in einer Reihe hintereinanderliegend auf seiner Aufsetzfläche 55 aufzusetzen.

Das Fachbodenelement 50' weist im Querschnitt gesehen, eine Oberseite 53 und eine Unterseite 54 auf, wobei der Oberseite 53 die Aufsetzfläche 55 zugeordnet ist und der Unterseite 54 im Bereich wenigstens eines der längsseitigen Enden 56.1, 56.2, vorzugsweise im Bereich des jeweiligen längsseitigen Endes 56.1, 56.2, ein Steg 57.1 bzw. 57.2 zugeordnet ist, der sich in Längsrichtung des Fachbodenelementes 50' erstreckt. Bevorzugt ist der jeweilige Steg 57.1 bzw. 57.2 als Abschnitt eines gemeinsamen, beispielsweise durchgehenden Stegs 57 gebildet. Der Steg 57 bildet an den längsseitigen Enden 56.1, 56.2 des Fachbodenelementes 50' einen Einsteckabschnitt, über welchen das Fachbodenelement 50' in eine der Einsteckaufnahmen 65 und/oder in eine der Einsteckaufnahmen 66 des Fachbodenrahmens 60 eingesteckt werden kann.

Bevorzugt ist die Aufsetzfläche 55 durch zwei seitlich jeweils von dem Steg 57 nach außen wegragende Schenkel 58.1, 58.2 gebildet. Bevorzugt bildet der Steg 57 einen weiteren Schenkel 58.3 des Fachbodenelementes 50'. Beispielsweise ist das Fachbodenelement 50' im Querschnitt T-förmig ausgebildet. Bevorzugt weist die Aufsetzfläche 55 günstige Gleit- bzw. Rutscheigenschaften auf, um ein Gleiten bzw. Rutschen des Trägerteils 6 der Drückvorrichtung 1' auf der Aufsetzfläche 55 des Fachbodenelements 50' zu begünstigen. Dazu kann die Aufsetzfläche 55 an einer Rutschschicht 59 ausgebildet sein, welche als Beschichtung auf der Oberseite 53 des Fachbodenelements 50' aufgebracht ist.

Figuren 3 und 4 zeigen eine weitere mögliche Ausführungsform einer Drückvorrichtung 1", welche bei der Fachbodeneinheit 100 der Warenpräsentationsvorrichtung 200 gemäß der Figur 1 einsetzbar ist. Bauteile der Drückvorrichtung 1", welche mit der Drückvorrichtung 1 der Figur 1 und/oder der Drückvorrichtung 1' der Figur 2 identisch oder funktionsgleich sind, sind mit gleichen Bezugszeichen versehen. Insofern wird auf die Beschreibung zu der Drückeinrichtung 1 bzw. der Drückeinrichtung 1' verwiesen.

Bei der Drückvorrichtung 1" ist der Grundkörper 3 durch einen metallischen Behälter gebildet. Bei dem Behälter handelt es sich beispielsweise um einen handelsüblichen Transport- und/oder Lagerungsbehälter für Farben oder dergleichen Flüssigkeiten. Beispielsweise ist der Behälter aus Weißblech gefertigt bzw. weist Weißblech auf. Bevorzugt ist der Behälter zylinderförmig und weist auf seiner Oberseite einen im Wesentlichen horizontalen stirnseitigen Endabschnitt auf, in welchen eine Einfüllöffnung 7' eingebracht ist, um das schüttfähige und/oder fließfähige Material 5 einfüllen zu können. Die Einfüllöffnung 7' ist mit einem entsprechenden Deckelelement 8' verschließbar bzw. verschlossen.

An seinem unteren Ende weist der Behälter ein den Behälter tragendes Trägerteil 6' auf. Das Trägerteil 6' ist, wie das Trägerteil 6 der Drückvorrichtung 1' gemäß der Figur 2, eingerichtet, mit der Aufsetzfläche 55 des Fachbodenelements 50' bewegbar verbunden zu werden, um eine Bewegung des Drückteils 2 und des Grundkörpers 3 entlang der Aufsetzfläche 55 zuzulassen.

Figuren 5 und 6 zeigen das Trägerteil 6' in perspektivischer Darstellung (Figur 5) und in einer Schnittdarstellung (Figur 6). Bevorzugt weist das Trägerteil 6' an seiner Oberseite eine Anbindungsfläche bzw. Kontaktfläche 24 auf, über welche die Verbindung mit dem Grundkörper 3 hergestellt ist bzw. hergestellt wird. Bevorzugt weist dazu der Grundkörper 3 eine Gegenkontaktfläche 28 (Figur 4) auf. Bevorzugt ist die Kontaktfläche 24 als Klebeflansch ausgebildet, um das Trägerteil 6 an den Grundkörper 3 mittels Kleben, beispielsweise mittels eines doppelseitigen Klebebandes, zu befestigen. Grundsätzlich kann die Kontaktfläche 24 auch mittels anderer Verbindungstechniken mit dem Grundkörper 3 verbunden werden.

Bevorzugt ist der Unterseite des Trägerteils 6' eine Aufsetzseite 20 zugeordnet, welche im montierten Zustand des Trägerteil 6' der Aufsetzfläche 55 des Fachbodenelements 50' zugewandt ist. Bevorzugt weist das Trägerteil 6' an der Aufsetzseite 20 eine Vielzahl von lokalen Erhebungen 21 auf, um darüber das Trägerteil 6' auf der Aufsetzfläche 55 des Fachbodenelements 50 aufzusetzen bzw. abzustützen. Durch die lokalen Erhebungen 21 ist die Gleitfläche mit der Aufsetzfläche 55 reduziert und damit ein etwaiges Gleiten des Trägerteils 6' auf der Aufsetzfläche 55 des Fachbodenelements 50' begünstigt. Die Erhebungen 21 können dadurch gebildet sein, dass an der Aufsetzseite 20 die Oberfläche eine Wellenform 22 aufweist. Die Erhebungen 21 sind dann jeweils durch die Wellenscheitel oder Wellentäler der Wellenform 22 gebildet. Die Wellenform 22 kann Bestandteil einer Gleitbeschichtung sein, um die Gleiteigenschaften der Oberfläche zu begünstigen.

Figuren 7 und 8 zeigen eine mögliche Ausführungsform eines Trägerteiles 6", welches bei der Drückvorrichtung 1" der Figuren 3 und 4 vorliegen kann. Bei dem Trägerteil 6" sind im Unterschied zu dem Trägerteil 6' der Figuren 5 und 6 die Erhebungen 21 an der Aufsetzseite 20 durch mehrere verteilt angeordnete Rippen 23 gebildet. Bevorzugt erstrecken sich die Rippen 23 mit ihrer Längserstreckung in Bewegungsrichtung des Trägerteiles 6" auf bzw. an dem Fachbodenelement 50', wenn es zu einem Nachrutschen durch Entnahme von Waren kommt.

Bei den Trägerteilen 6' und 6" sind jeweils zueinander beabstandete Führungsflächen 14, 15 vorgesehen, um mit Gegenführungsflächen des Fachbodenelements 50' unter Ausbildung der Linearführung zusammenzuwirken. Bevorzugt sind die Führungsflächen 14, 15 quer zu der Aufsetzseite 20, insbesondere senkrecht zu der Aufsetzseite 20 angeordnet. Beispielsweise sind die Führungsflächen 14, 15 jeweils durch von der Unterseite seitlich nach unten ragende Materialabschnitte 18, 19 gebildet.

Beispielsweise sind die Materialabschnitte 18, 19 jeweils an Schenkeln 12, 13 angeordnet, welche von einem die Kontaktfläche 24 aufweisenden Basiskörper 29 seitlich nach außen wegstehen. Bevorzugt sind die Führungsflächen 14, 15 derart in Abstand zueinander angeordnet, um dazwischen das Fachbodenelement 50' aufzunehmen. Beispielsweise sind die von dem Fachbodenelement 50' genutzten Gegenführungsflächen durch Stirnseiten des Fachbodenelementes 50' gebildet, welche quer zu der Aufsetzfläche 55 angeordnet sind und sich mit einer Längserstreckung in Längsrichtung des Fachbodenelements 50' erstrecken.

Das Trägerteil 6' bzw. 6" ist auch gegen ein Hochheben von dem Fachbodenelement 50' gesichert. Dazu sind Sicherungsflächen 16, 17 vorgesehen, welche im Abstand zu einer Gleitfläche 27 des Trägerteils 6' bzw. 6" und parallel dazu oder im Wesentlichen parallel dazu angeordnet sind. Bevorzugt sind die Sicherungsflächen 16, 17 an den Materialabschnitten 18, 19 gebildet. Bevorzugt sind die Materialabschnitte 18, 19 dazu jeweils derart ausgebildet, dass sie im eingebauten Zustand des Trägerteils 6' bzw. 6" an dem Fachbodenelement 50' die freien Enden der Schenkel 58.1, 58.2 umgreifen, insbesondere eine Einsteckaufnahme 30 bilden. Die Montage der Drückvorrichtung 1' an dem Fachbodenelement 50' erfolgt dadurch auf die Art und Weise, dass das Trägerteil 6' bzw. 6", von einem endseitigen Ende 56.1 bzw. 56.2 des Fachbodenelements 50' ausgehend, in Richtung der Längserstreckung des Fachbodenelements 50' aufgeschoben wird.

Die vorstehend beschriebene Ausführung des Trägerteils 6' bzw. 6" mit seinen Führungsflächen 14, 15 und den Materialabschnitten 18, 19 kann auch bei dem Trägerteil 6 der Figur 2 realisiert sein. Auch kann die vorstehend beschriebene Ausführung des Trägerteils 6' bzw. 6" mit seinen Sicherungsflächen 16, 17 bei dem Trägerteil 6 der Figur 2 realisiert sein.

Im Unterschied zu dem Trägerteil 6' der Figuren 5 und 6 ist bei dem Trägerteil 6 der Drückvorrichtung 1' gemäß der Figur 2 eine Ausführungsform dargestellt, welche zwei zueinander beabstandete Teile 25, 26 umfasst, zwischen denen das Fachbodenelement 50' eingebracht werden kann. Beispielsweise ist jedes der Teile 25, 26 über eine jeweils an der Oberseite vorgesehene Kontaktfläche mit dem Grundkörper 3 verbunden, beispielsweise mittels Kleben verbunden. Im eingebauten Zustand der Drückvorrichtung 1' an dem Fachbodenelement 50' liegt bevorzugt jedes der Teile 25, 26 auf der Aufsetzfläche 55 auf, wobei beispielsweise im Bereich zwischen den Teilen 25, 26 die Unterseite des Grundkörpers 3 mit Abstand zu der Aufsetzfläche 55 vorliegt. Beispielsweise ist zwischen der Unterseite des Grundkörpers 3 und der Aufsetzfläche 55 ein Freiraum vorgesehen.

Figur 9 zeigt eine Fachbodeneinheit 100'', welche in die Warenpräsentationsvorrichtung 200 der Figur 1 eingebaut werden kann. Die Fachbodeneinheit 100'' weist den bereits vorstehend beschriebenen Fachbodenrahmen 60 mit dem vorderen Rahmenteil 61, dem hinteren Rahmenteil 62, den seitlichen Rahmenteilen 63 auf, wobei das vordere Rahmenteil 61 und das hintere Rahmenteil 62 eine Vielzahl der bereits vorstehend beschriebenen Einsteckaufnahmen 65, 66 aufweisen.

Bei der Fachbodeneinheit 100'' können an den seitlichen Rahmenteilen 63 jeweils ein Scharnierelement 68 bzw. 69 montiert sein. Das Scharnierelement 68 bzw. 69 kann ein Teleskopscharnier sein, so dass die Fachbodeneinheit 100'' von einer Einbauposition in eine Nachfüllposition herausgeschoben werden kann. Der Fachbodenrahmen 60 kann gegenüber den Scharnierelementen 68, 69 in eine Schrägposition gebracht werden. Dazu kann durch das jeweilige seitliche Rahmenteil 63 und das zugehörige Scharnierelement 68, 69 ein Mechanismus vorgesehen sein, um eine Schrägstellung stufenlos oder gestuft in verschiedene Schräglagen zu bewirken.

Bei der Fachbodeneinheit 100" sind eine Vielzahl der bereits vorstehend beschriebenen Fachbodenelemente 50' vorgesehen, welche zueinander beabstandet zwischen den seitlichen Rahmenteilen 63 angeordnet sind und sich jeweils einerseits an dem vorderen Rahmenteil 61 und andererseits an dem hinteren Rahmenteil 62 abstützen, vorzugsweise mit ihrem jeweiligen Steg 57 in eine der Einsteckaufnahmen 65, 66 des vorderen Rahmenteils 61 bzw. hinteren Rahmenteils 62 eingesteckt sind.

An dem jeweiligen Fachbodenelement 50' oder an zumindest einzelnen der Fachbodenelemente 50' ist die bereits vorstehend beschriebene Drückvorrichtung 1" der Figuren 3 und 4 vorgesehen. Ergänzend oder alternativ können auch die Drückvorrichtungen 1 und/oder 1' dort vorgesehen sein. Ergänzend oder alternativ können auch die Fachbodenelemente 50 dort vorgesehen sein. Beispielhaft sind die Drückvorrichtungen 1" im Bereich des hinteren Endes der Fachbodeneinheit 100", also im Bereich des hinteren Rahmenteils 62 dargestellt. Bei einer Schrägstellung der Aufsetzflächen 55 der Fachbodenelemente 1" würden die Drückvorrichtungen 1" selbsttätig von dieser hinteren Position in Richtung nach vorne rutschen.

Bevorzugt ist an dem vorderen Rahmenteil 61 ein Warenstopper, beispielsweise in Art des vorstehend beschriebenen Warenstoppers 70 vorgesehen. Bevorzugt ist der Warenstopper zwischen den seitlichen Rahmenteilen 63 durchgehend verlaufend. Es kann an dem vorderen Rahmenteil 61 zusätzlich eine Funktionsleiste 71 vorgesehen sein, welche beispielsweise als Träger für Preisschilder genutzt werden kann. Zwischen jeweils benachbarten Fachbodenelementen ist jeweils ein Warentrenner 80' vorgesehen, welcher beispielsweise flächig ist, insbesondere aus einem Flachprofil oder Blechteil gebildet sein kann. Bevorzugt sind die Warentrenner 80' endseitig in eine der Einsteckaufnahmen 65 und/oder in eine der Einsteckaufnehmen 66 des vorderen Rahmenteiles 61 bzw. des hinteren Rahmenteiles 62 eingesteckt.

Durch die Warentrenner 80' und die seitlichen Rahmenteile 63 sind jeweils definierte Rutschbahnen für Waren gebildet. Dort können auf die jeweils vorgesehene Aufsetzfläche des wenigstens einen Fachbodenelements 50' die Waren jeweils in einer Reihe hintereinanderliegend aufgesetzt werden. Die Waren befinden sich dann jeweils zwischen dem Warenstopper 70 und der zugehörigen Drückvorrichtung 1". Grundsätzlich kann es auch vorgesehen sein, dass zwischen den Warentrennern 80' mehr als das eine Fachbodenelement 50' vorliegt. Beispielsweise können wenigstens zwei solcher Fachbodenelemente 50' vorgesehen sein.

Figur 10 zeigt die Anordnung und Ausgestaltung der Fachbodeneinheit 100" in einer Seitenansicht, wobei eines der seitlichen Rahmenteile 63 mit dem zugehörigen Scharnierelement 68 weggelassen ist. Figuren 11 und 12 zeigen jeweils einen Ausschnitt im Bereich einer der Drückvorrichtungen 1", welche mit dem zugehörigen Fachbodenelement 50' verbunden ist, wobei beispielsweise wenigstens eine der Drückvorrichtungen 1" an dem zugehörigen Fachbodenelement 50' unter Ausbildung der vorstehend beschriebenen Linearführung angeordnet ist, insbesondere gehalten ist.

Figuren 13 und 14 zeigen eine weitere mögliche Ausführungsform einer Drückvorrichtung 1‴, welche bei der Fachbodeneinheit 100 der Warenpräsentationsvorrichtung 200 gemäß der Figur 1 einsetzbar ist. Bauteile der Drückvorrichtung 1‴, welche mit der Drückvorrichtung 1 der Figur 1 und/oder der Drückvorrichtung 1' der Figur 2 und/oder der Drückvorrichtung 1" der Figur 3 identisch oder funktionsgleich sind, sind mit gleichen Bezugszeichen versehen. Insofern wird auf die Beschreibung zu der Drückvorrichtung 1 bzw. der Drückvorrichtung 1' bzw. der Drückvorrichtung 1" verwiesen.

Die Drückvorrichtung 1‴ der Figuren 13 und 14 unterscheidet sich von der Drückvorrichtung 1 bzw. der Drückvorrichtung 1' bzw. der Drückvorrichtung 1" unter anderem dadurch, dass ein Massekörper M2 vorgesehen ist, welcher einen Grundkörper 3‴ aufweist, wobei der Grundkörper 3‴ bevorzugt durch Urformen erzeugt ist. Bevorzugt ist dazu der Grundkörper 3‴ aus einem verfestigten Betonmaterial gebildet oder weist ein solches Material auf. Bevorzugt umfasst das Betonmaterial einen Zement und eine Gesteinskörnung, wie beispielsweise einen Quarzsand. Bevorzugt ist der Zement gegenüber der Gesteinskörnung in einem Mengenverhältnis zwischen 1:2 und 1:4 vorgesehen. Beispielsweise liegt das Mengenverhältnis bei etwa 1:3, wobei also ein Teil des Zements gegenüber drei Teilen der Gesteinskörnung vorliegen.

Um den Grundkörper 3‴ vor Schimmelbefall zu schützen, ist der Grundkörper 3‴ bevorzugt oberflächenbehandelt. Bevorzugt ist dazu eine den Grundkörper 3‴ teilweise oder vollständig umgebende Imprägnierung vorgesehen, durch welche einerseits ein Eindringen von Feuchtigkeit oder sonstigen Fremdstoffen in den Grundkörper 3‴ verhindert ist und andererseits die Oberfläche des Grundkörpers 3‴ diffusionsoffen bleibt. Durch die diffusionsoffene Ausgestaltung der Oberfläche ist gewährleistet, dass etwaige Restfeuchte des Betonmateriales aus dem Fertigungsprozess noch abtrocknen kann.

Bevorzugt ist der Massekörper M2 bzw. der Grundkörper 3‴ als Hexaeder ausgebildet. Beispielsweise weist der Massekörper M2 bzw. der Grundkörper 3‴ eine Würfelform oder eine längliche Würfelform auf, bei der die vier einander gegenüberliegenden Grundseiten rechteckig ausgebildet sind. Die einander gegenüberliegenden Grundseiten weisen eine Höhe H auf, welche sich von der Unterseite, also der Seite mit der Gegenkontaktfläche 28 bis zu einem freien oberen Ende erstrecken. Bevorzugt weist die Höhe H gegenüber der Länge L des Trägerteils 6‴ ein Verhältnis zwischen 1 zu 1,2 und 1 zu 3 auf, wobei die Länge L die Erstreckung des Trägerteils 6‴ in Bewegungsrichtung der Drückvorrichtung 1‴ betrifft (Figur 14).

Beispielsweise liegt bei einem würfelförmigen Grundkörper 3‴ das Verhältnis zwischen der Länge L und der Höhe H bei 1 zu 1,5. Bevorzugt ist das Verhältnis zwischen der Länge L und der Höhe H bei dem Massekörper M2 mit rechteckförmigen gegenüberliegenden Seiten bei 1 zu 2.

Figuren 15 und 16 zeigen das Trägerteil 6‴ der Drückvorrichtung 1‴ der Figur 14 in Alleinstellung. Bei dem Trägerteil 6‴ ist im Unterschied zu dem Trägerteil 6' und dem Trägerteil 6" der Basiskörper 29 ohne erhabene Kontaktfläche ausgebildet. Bei dem Trägerteil 6‴ ist an der Oberseite des Basiskörpers 29 die Kontaktfläche 24 ausgebildet, welche sich vorzugsweise durchgängig in einer Ebene befindet. Bevorzugt weist das Trägerteil 6‴ eine Gleitfläche 27' auf, welche geradlinig oder im Wesentlichen geradlinig verläuft. Bevorzugt ist das Trägerteil 6‴ ein einstückig geformtes Kunststoffteil. Bevorzugt ist das Trägerteil 6‴ zumindest im Bereich der Gleitfläche 27' durch einen Gleitwerkstoff gebildet oder weist einen Gleitwerkstoff auf. Beispielsweise ist ein solcher Werkstoff ein PE-HD.

Bei den in der vorliegenden Beschreibung genannten Eckwerten für die Bereiche sind insbesondere auch die Eckwerte selbst für den jeweiligen Bereich mitumfasst. Auch sind durch die benannten Bereiche beliebige darin enthaltene Einzelwerte mitumfasst.

### Bezugszeichenliste

- 1: Drückvorrichtung
- 1': Drückvorrichtung
- 1": Drückvorrichtung
- 1‴: Drückvorrichtung
- 2: Drückteil
- 3: Grundkörper
- 3‴: Grundkörper
- 4: Hohlraum
- 5: Material
- 6: Trägerteil
- 6': Trägerteil
- 6": Trägerteil
- 6‴: Trägerteil
- 7: Einfüllöffnung
- 7': Einfüllöffnung
- 8: Deckelelement
- 8': Deckelelement
- 9: Versiegelung
- 10: Wandungsabschnitt
- 11: Schlitten
- 12: Schenkel
- 13: Schenkel
- 14: Führungsfläche
- 15: Führungsfläche
- 16: Sicherungsfläche
- 17: Sicherungsfläche
- 18: Materialabschnitt
- 19: Materialabschnitt
- 20: Aufsetzseite
- 21: Erhebungen
- 22: Wellenform
- 23: Rippen
- 24: Kontaktfläche
- 25: Teil
- 26: Teil
- 27: Gleitfläche
- 27': Gleitfläche
- 28: Gegenkontaktfläche
- 29: Basiskörper
- 30: Einsteckaufnahme

- 40: Schrägfläche

- 50: Fachbodenelement
- 50': Fachbodenelement
- 52: Profilschiene
- 53: Oberseite
- 54: Unterseite
- 55: Aufsetzfläche
- 56.1: Ende
- 56.2: Ende
- 57: Steg
- 57.1: Steg
- 57.2: Steg
- 58.1: Schenkel
- 58.2: Schenkel
- 58.3: Schenkel
- 59: Rutschschicht

- 60: Fachbodenrahmen
- 61: vorderes Rahmenteil
- 62: hinteres Rahmenteil
- 63: seitliche Rahmenteile
- 65: Einsteckaufnahmen
- 66: Einsteckaufnahmen
- 68: Scharnierelement
- 69: Scharnierelement

- 70: Warenstopper
- 71: Funktionsleiste

- 80: Warentrenner
- 80': Warentrenner
- 81.1: Ende
- 81.2: Ende

- 100: Fachbodeneinheit
- 100": Fachbodeneinheit

- 200: Warenpräsentationsvorrichtung
- 210: Vorderseite
- 220: Rückseite
- 230: Vertikalstützten
- 240: Querstreben

- 300: Aufstandsfläche

- 400: Waren
- 410: vorderste Ware
- 420: hinterste Ware

- F: Druckkraft
- M1: Massekörper
- M2: Massekörper
- H: Höhe
- L: Länge

## Patentansprüche

1. Drückvorrichtung (1; 1'; 1"; 1‴) zum Ausüben einer Druckkraft (F) gegen Waren (400) einer Warenpräsentationsvorrichtung (200), umfassend ein Drückteil (2) zum Übertragen der Druckkraft (F) auf die Waren, und einen Massekörper (M1; M2), welcher eine vorbestimmte Masse aufweist, um eine definierte Gewichtskraft auszuüben, durch welche die Druckkraft (F) bewirkt wird, und ferner umfassend ein den Massekörper (M1; M2) tragendes Trägerteil (6; 6'; 6"; 6‴), welches eingerichtet ist, mit einer die Waren (400) tragenden Schrägfläche (40) bewegbar verbunden zu werden, um eine Bewegung der Drückvorrichtung (1; 1'; 1"; 1‴) entlang der Schrägfläche (40) zuzulassen, wobei das Trägerteil (6; 6'; 6"; 6‴) einen Schlitten (11) umfasst, um mit einem die Schrägfläche (40) aufweisenden und als Profilschiene (52) ausgebildeten Fachbodenelement (50; 50') eine Linearführung zu bilden, aufweisend zwei zueinander beabstandete Führungsflächen (14, 15) zur seitlichen Führung der Profilschiene (52), eine zwischen den Führungsflächen (14, 15) angeordnete Gleitfläche (27) zum Gleiten auf der Schrägfläche (40) und zwei Sicherungsflächen (16, 17), um den Schlitten (11) gegen ein Lösen von der Profilschiene (52) in Richtung orthogonal zu der Schrägfläche (40) zu sichern, **dadurch gekennzeichnet, dass** die zwei Führungsflächen (14, 15), die zwei Sicherungsflächen (16, 17) und die Gleitfläche (27) zwei U-förmige Abschnitte des Schlittens (11) ausbilden, welche einander zugewandt sind, um die Profilschiene (52) aufzunehmen.

2. Drückvorrichtung nach Anspruch 1, wobei der Massekörper (M1) einen Grundkörper (3) mit wenigstens einem Hohlraum (4) aufweist, in welchem eine vorgegebene Menge eines schüttfähigen und/oder fließfähigen Materials (5) eingefüllt ist, um die definierte Gewichtskraft zu erzeugen.

3. Drückvorrichtung nach Anspruch 1, wobei der Massekörper (M2) einen urgeformten Grundkörper (3‴) aufweist, welcher aus einem verfestigten Betonmaterial gebildet ist oder ein solches Material aufweist.

4. Drückvorrichtung nach Anspruch 3, wobei der Grundkörper (3‴) oberflächenbehandelt ist, um ein Eindringen von Feuchtigkeit oder sonstigen Fremdstoffen zu verhindern.

5. Drückvorrichtung nach Anspruch 3 oder 4, wobei der Massekörper (M2) eine den Grundkörper (3‴) teilweise oder vollständig umgebende Imprägnierung aufweist, durch welche ein Eindringen von Feuchtigkeit oder sonstigen Fremdstoffen in den Grundkörper (3‴) verhindert ist und ferner die Oberfläche des Grundkörpers (3‴) diffusionsoffen bleibt.

6. Drückvorrichtung nach einem der vorhergehenden Ansprüche, wobei das Trägerteil (6'; 6") an einer Aufsetzseite (20) angeordnete lokale Erhebungen (21) umfasst, um darüber das Trägerteil (6) auf die Schrägfläche (40) aufzusetzen.

7. Drückvorrichtung nach einem der Ansprüche 2 bis 6, wobei das Trägerteil (6; 6'; 6"; 6‴) an dem Grundkörper (3; 3‴) befestigt ist.

8. Drückvorrichtung nach einem der Ansprüche 2 bis 7, wobei das Trägerteil (6; 6'; 6"; 6‴) eine Kontaktfläche (24) und der Massekörper (M1; M2) und/oder der Grundkörper (3; 3‴) eine Gegenkontaktfläche (28) aufweisen, welche als Klebefläche ausgebildet sind und darüber mittels eines Klebstoffs das Trägerteil (6; 6'; 6"; 6‴) und der Massekörper (M1; M2) und/oder der Grundkörper (3; 3‴) gegeneinander befestigt sind.

9. Drückvorrichtung nach einem der vorhergehenden Ansprüche, wobei das Trägerteil (6; 6'; 6"; 6‴) ein einstückig geformtes Kunststoffteil ist, welches aus einem Kunststoffmaterial, insbesondere einem PEHD, besteht oder ein solches Material aufweist.

10. Anordnung mit einem, eine Aufsetzfläche (55) für Waren (400) aufweisenden Fachbodenelement (50; 50') und mit einer Drückvorrichtung (1; 1'; 1"; 1‴) nach einem der Ansprüche 1 bis 9,
wobei das Fachbodenelement (50; 50') als Profilschiene (52) ausgebildet ist und eingerichtet ist, bezogen auf die Längserstreckung des Fachbodenelements (50; 50') die Waren (400) in einer Reihe hintereinanderliegend auf der Aufsetzfläche (55) aufzusetzen, und das Fachbodenelement (50; 50') im Querschnitt gesehen, eine Oberseite (53) und eine Unterseite (54) umfasst, wobei der Oberseite (53) die Aufsetzfläche (55) zugeordnet ist und der Unterseite (54) im Bereich wenigstens eines der längsseitigen Enden (56.1, 56.2) des Fachbodenelements (50) ein Steg (57.1; 57.2) zugeordnet ist, der sich in Längsrichtung des Fachbodenelements (50) erstreckt, um in wenigstens eine Einsteckaufnahme (65; 66) eines Fachbodenrahmens (60) eingesteckt zu werden, und
wobei das Trägerteil (6; 6'; 6") der Drückvorrichtung (1; 1'; 1"; 1‴) mit dem Fachbodenelement (50; 50') bewegbar verbunden ist, um eine Bewegung des Drückteils (2) entlang der Aufsetzfläche (55) zuzulassen.

11. Anordnung nach Anspruch 10, wobei im Querschnitt gesehen, das Fachbodenelement (50; 50') von dem wenigstens einen Steg (57.1; 57.2) seitlich nach außen wegstehende Schenkel (58.1, 58.2) aufweist, welche von dem Trägerteil (6) der Drückvorrichtung (1; 1'; 1"; 1‴) unter Ausbildung einer Linearführung umgriffen sind, um das Drückteil (2) der Drückvorrichtung (1; 1'; 1"; 1‴) in Längserstreckung des Fachbodenelements (50; 50') geführt zu bewegen und gegen ein Bewegen quer zur Aufsetzfläche (55) zu sichern.

12. Fachbodeneinheit (100; 100"), umfassend
einen Fachbodenrahmen (60) mit einem vorderen Rahmenteil (61), einem hinteren Rahmenteil (62) und wenigstens einem, vorzugsweise zwei seitlichen Rahmenteilen (63), welche unter Ausbildung einer Ringstruktur verbunden sind, wobei das vordere Rahmenteil (61) und/oder das hintere Rahmenteil (62) wenigstens eine, vorzugsweise mehrere oder eine Vielzahl von Einsteckaufnahmen (65, 66) aufweist;
wenigstens ein, vorzugsweise mehrere oder eine Vielzahl von Fachbodenelementen (50; 50'), welche eine Aufsetzfläche (55) für Waren (400) aufweisen und endseitig einerseits dem vorderen Rahmenteil (61) und andererseits dem hinteren Rahmenteil (62) zugeordnet sind;
wenigstens eine, vorzugsweise mehrere oder eine Vielzahl von Drückvorrichtungen (1; 1'; 1") zum Ausüben einer Druckkraft (F) gegen die Waren;
wobei wenigstens eines der Fachbodenelemente (50; 50') und wenigstens eine der Drückvorrichtungen (1; 1'; 1"; 1‴) in einer Anordnung gemäß dem Anspruch 10 oder 11 vorliegen und dementsprechend ausgebildet sind und das wenigstens eine Fachbodenelement (50; 50') mit dem Steg (57.1; 57.2) in eine der Einsteckaufnahmen (65, 66) des Fachbodenrahmens (60) eingesteckt ist.

13. Warenpräsentationsvorrichtung (200), umfassend wenigstens eine Drückvorrichtung (1; 1'; 1"; 1‴) nach einem der Ansprüche 1 bis 9 und/oder wenigstens eine Anordnung nach Anspruch 10 oder 11 und/oder wenigstens eine Fachbodeneinheit (100; 100") nach Anspruch 12.

14. Stranggepresstes Kunststoffprofil zur Herstellung des Trägerteils (6; 6'; 6"; 6‴) einer Drückvorrichtung (1; 1'; 1"; 1‴) nach einem der Ansprüche 1 bis 9, umfassend ein plattenförmiges Oberteil mit an gegenüberliegenden Seiten zueinander winkeligen Materialabschnitten, durch welche ein schlitzförmiger Durchgang gebildet ist, um eine Einsteckaufnahme (30) für ein Fachbodenelement (50; 50') zu bilden.

## Claims

1. Pressing device (1; 1'; 1"; 1‴) for applying a compressive force (F) against products (400) of a product display device (200), comprising a pressing part (2) for transmitting the compressive force (F) to the products, and a mass body (M1; M2) having a predefined mass for applying a defined weight force by which the compressive force (F) is effected, and further comprising a support part (6; 6'; 6"; 6‴) carrying the mass body (M1; M2), which is configured to be movably connected to an inclined surface (40) carrying the products (400), in order to allow the movement of the pressing device (1; 1'; 1"; 1‴) along the inclined surface (40), wherein the support part (6; 6'; 6"; 6‴) comprises a carriage (11) to form a linear guide with a shelf element (50; 50') having the inclined surface (40) and designed as a profile rail (52), comprising two guide surfaces (14, 15) spaced apart from one another for laterally guiding the profile rail (52), a sliding surface (27) arranged between the guide surfaces (14, 15) for sliding on the inclined surface (40) and two securing surfaces (16, 17) in order to secure the carriage (11) against detachment from the profile rail (52) in a direction orthogonal to the inclined surface (40), **characterized in that** the two guide surfaces (14, 15), the two securing surfaces (16, 17) and the sliding surface (27) form two U-shaped sections of the carriage (11), which are facing towards each other, in order to receive the profile rail (52).

2. Pressing device according to claim 1, wherein the mass body (M1) comprises a base body (3) with at least one cavity (4), in which a predetermined quantity of a pourable and/or flowable material (5) is filled in order to generate the defined weight force.

3. Pressing device according to claim 1, wherein the mass body (M2) comprises a primary-formed base body (3‴) which is formed from a solidified concrete material or comprises such a material.

4. Pressing device according to claim 3, wherein the base body (3‴) is surface-treated in order to prevent the penetration of moisture or other foreign substances.

5. Pressing device according to claim 3 or 4, wherein the mass body (M2) has an impregnation partially or completely surrounding the base body (3‴), by means of which the penetration of moisture or other foreign substances into the base body (3‴) is prevented and, furthermore, the surface of the base body (3‴) remains open to diffusion.

6. Pressing device according to one of the preceding claims, wherein the support part (6'; 6") comprises local elevations (21) arranged on a set-down side (20) in order thereby to set down the support part (6) on the inclined surface (40).

7. Pressing device according to one of claims 2 to 6,
wherein the support part (6; 6'; 6"; 6‴) is fastened to the base body (3; 3‴).

8. Pressing device according to one of claims 2 to 7,
wherein the support part (6; 6'; 6"; 6‴) has a contact surface (24) and the mass body (M1; M2) and/or the base body (3; 3‴) has a counter-contact surface (28), which are formed as adhesive surfaces and via which the support part (6; 6'; 6"; 6‴) and the mass body (M1; M2) and/or the base body (3; 3‴) are fastened to one another by means of an adhesive.

9. Pressing device according to one of the preceding claims, wherein the support part (6; 6'; 6"; 6‴) is an integrally molded plastic part, which consists of a plastic material, in particular a PEHD, or comprises such a material.

10. Assembly comprising a shelf element (50; 50') having a set-down surface (55) for products (400) and comprising a pressing device (1; 1'; 1"; 1‴) according to one of claims 1 to 9,
wherein the shelf element (50; 50') is formed as a profile rail (52) and is configured, in relation to the longitudinal extension of the shelf element (50; 50'), to set down the products (400) in a row one behind the other on the set-down surface (55), and the shelf element (50; 50'), as viewed in cross-section, comprises an upper side (53) and a lower side (54), wherein the set-down surface (55) is assigned to the upper side (53) and a bar (57.1; 57.2) is assigned to the lower side (54) in the region of at least one of the longitudinal ends (56.1, 56.2) of the shelf element (50), which bar extends in the longitudinal direction of the shelf element (50), in order to be inserted into at least one insertion receptacle (65; 66) of a shelf frame (60),
wherein the support part (6; 6'; 6") of the pressing device (1; 1'; 1" ; 1‴) is movably connected to the shelf element (50; 50') in order to allow the movement of the pressing part (2) along the set-down surface (55).

11. Assembly according to claim 10, wherein, viewed in cross-section, the shelf element (50; 50') has legs (58.1, 58.2) projecting laterally outwardly from the at least one bar (57.1; 57.2), which are encompassed by the support part (6) of the pressing device (1; 1'; 1"; 1‴), forming a linear guide, in order to move the pressing part (2) of the pressing device (1; 1'; 1"; 1‴) in a guided manner in the longitudinal extension of the shelf element (50; 50') and to secure it against movement transversely to the set-down surface (55).

12. Shelf unit (100; 100"), comprising
a shelf frame (60) comprising a front frame part (61), a rear frame part (62) and at least one, preferably two, lateral frame parts (63), which are connected to form an annular structure, wherein the front frame part (61) and/or the rear frame part (62) has at least one, preferably several or a plurality of insertion receptacles (65, 66);
at least one, preferably several or a plurality of shelf elements (50; 50'), which have a set-down surface (55) for products (400) and are assigned at the ends on one side to the front frame part (61) and on the other side to the rear frame part (62);
at least one, preferably several or a plurality of pressing devices (1; 1'; 1") for applying a compressive force (F) against the products;
wherein at least one of the shelf elements (50; 50') and at least one of the pressing devices (1; 1'; 1"; 1‴) are present in an assembly according to claim 10 or 11 and are designed accordingly, and the at least one shelf element (50; 50') is inserted with the bar (57.1; 57.2) into one of the insertion receptacles (65, 66) of the shelf frame (60).

13. Product display device (200), comprising at least one pressing device (1; 1'; 1"; 1''') according to one of claims 1 to 9 and/or at least one assembly according to one of claims 10 to 11 and/or at least one shelf unit (100; 100") according to claim 12.

14. Extruded plastic profiled element for manufacturing the support part (6; 6'; 6"; 6''') of a pressing device (1; 1'; 1"; 1‴) according to one of claims 1 to 9, comprising a plate-like upper part having material sections angled towards one another on opposite sides, through which a slot-like passage is formed in order to form an insertion receptacle (30) for a shelf element (50; 50').

## Revendications

1. Dispositif de pression (1; 1'; 1"; 1‴) destiné à exercer une force de pression (F) contre les marchandises (400) d'un dispositif de présentation de marchandises (200), lequel dispositif de pression comprend une partie de pression (2) destinée à transmettre la force de pression (F) aux marchandises, et un corps de masse (M1; M2) présentant une masse prédéterminée destinée à exercer un poids défini permettant de produire ladite force de pression (F), et ledit dispositif de pression comprenant en outre une partie de support (6; 6'; 6"; 6‴) supportant le corps de masse (M1; M2) et conçue pour être reliée avec faculté de déplacement à une surface inclinée (40) supportant les marchandises (400), permettant ainsi le déplacement du dispositif de pression (1; 1'; 1"; 1‴) le long de ladite surface inclinée (40); ladite partie de support (6; 6'; 6"; 6‴) comprenant un coulisseau (11) pour former, avec un élément de fond de casier (50; 50') présentant la surface inclinée (40) et conçu sous la forme d'un rail profilé (52), un guide linéaire qui présente deux surfaces de guidage (14, 15) espacées permettant le guidage latéral du rail profilé (52), une surface de glissement (27) située entre les surfaces de guidage (14, 15) et permettant un glissement sur la surface inclinée (40), et deux surfaces de sécurité (16, 17) permettant d'empêcher un détachement du coulisseau (11) vis-à-vis du rail profilé (52) dans une direction orthogonale à la surface inclinée (40); **caractérisé en ce que** les deux surfaces de guidage (14, 15), les deux surfaces de sécurité (16, 17) et la surface de glissement (27) forment deux sections en forme de U du coulisseau (11) qui se font face pour recevoir le rail profilé (52).

2. Dispositif de pression selon la revendication 1, dans lequel le corps de masse (M1) présente un corps de base (3) doté d'au moins une cavité (4) dans laquelle une quantité prédéterminée d'un matériau versable et/ou sous forme fluide (5) est introduite pour générer le poids défini.

3. Dispositif de pression selon la revendication 1, dans lequel le corps de masse (M2) présente un corps de base (3‴) préformé comprenant ou constitué d'un matériau de type béton durci.

4. Dispositif de pression selon la revendication 3, dans lequel le corps de base (3‴) est traité en surface pour empêcher la pénétration d'humidité ou d'autres substances étrangères.

5. Dispositif de pression selon la revendication 3 ou 4, dans lequel le corps de masse (M2) présente une imprégnation entourant partiellement ou complètement le corps de base (3‴), permettant d'empêcher la pénétration d'humidité ou d'autres substances étrangères dans le corps de base (3‴), la surface du corps de base (3''') demeurant par ailleurs respirante.

6. Dispositif de pression selon l'une des revendications précédentes, dans lequel la partie de support (6'; 6") comprend des protubérances (21) localisées situées sur un côté d'appui (20) par l'intermédiaire duquel la partie de support (6) est en appui sur la surface inclinée (40).

7. Dispositif de pression selon l'une des revendications 2 à 6, dans lequel la partie de support (6; 6'; 6"; 6‴) est fixée au corps de base (3; 3‴).

8. Dispositif de pression selon l'une des revendications 2 à 7, dans lequel la partie de support (6; 6'; 6"; 6''') présente une surface de contact (24) et le corps de masse (M1; M2) et/ou le corps de base (3; 3‴) présentent une contre-surface de contact (28) conçues sous la forme de surfaces adhésives moyennant quoi la partie de support (6; 6'; 6"; 6‴) et le corps de masse (M1; M2) et/ou le corps de base (3; 3‴) sont fixés entre eux par un adhésif.

9. Dispositif de pression selon l'une des revendications précédentes, dans lequel la partie de support (6; 6'; 6"; 6‴) est une pièce en plastique moulée d'un seul tenant qui est constituée d'une matière plastique, notamment du PEHD, ou comprend une telle matière.

10. Système comprenant un élément de fond de casier (50; 50') présentant une surface d'appui (55) pour des marchandises (400), et comprenant un dispositif de pression (1; 1'; 1"; 1‴) selon l'une des revendications 1 à 9,
ledit élément de fond de casier (50; 50') étant réalisé sous la forme d'un rail profilé (52) et étant conçu, eu égard à son étendue longitudinale, pour une mise en place de marchandises (400) en rangée les unes derrière les autres sur la surface d'appui (55), et ledit élément de fond de casier (50; 50') comprenant, vu en section transversale, un dessus (53) et un dessous (54), ladite surface d'appui (55) étant associée audit dessus (53) et une âme (57.1; 57.2) étant associée audit dessous (54) au niveau d'au moins une des extrémités longitudinales (56.1, 56.2) de l'élément de fond de casier (50), laquelle âme s'étend dans le sens longitudinal de l'élément de fond de casier (50) afin d'être introduite dans au moins un logement d'insertion (65; 66) présent dans un châssis de fond de casier (60), et
ladite partie de support (6; 6'; 6'') du dispositif de pression (1; 1'; 1"; 1‴) étant reliée à l'élément de fond de casier (50; 50') avec faculté de déplacement pour permettre un déplacement de la partie de pression (2) le long de la surface d'appui (55).

11. Système selon la revendication 10, dans lequel, vu en coupe transversale, l'élément de fond de casier (50; 50') présente des ailes (58.1, 58.2) qui font saillie latéralement vers l'extérieur à partir de l'au moins une âme (57.1; 57.2) et qui sont enserrées par la partie de support (6) du dispositif de pression (1; 1'; 1"; 1‴) pour former un guide linéaire permettant de déplacer la partie de pression (2) du dispositif de pression (1; 1'; 1"; 1‴) qui est guidée sur l'étendue longitudinale de l'élément de fond de casier (50; 50') et de contrer tout mouvement de celle-ci transversalement à la surface de contact (55).

12. Unité de fond de casier (100; 100"), comprenant
un châssis de fond de casier (60) doté d'une partie de châssis avant (61), d'une partie de châssis arrière (62) et d'au moins une et de préférence deux parties de châssis latérales (63) qui sont reliées pour former une structure annulaire, ladite partie de châssis avant (61) et/ou ladite partie de châssis arrière (62) présentant au moins un et de préférence plusieurs ou une pluralité de logements d'insertion (65, 66),
au moins un et de préférence plusieurs ou une pluralité d'éléments de fond de casier (50; 50') qui présentent une surface d'appui (55) pour des marchandises (400) et qui, à leurs extrémités, sont associés d'une part à la partie de châssis avant (61) et d'autre part à la partie de châssis arrière (62);
au moins un et de préférence plusieurs ou une pluralité de dispositifs de pression (1; 1'; 1'') destinés à exercer une force de pression (F) contre les marchandises;
au moins un desdits éléments de fond de casier (50; 50') et au moins un des dispositifs de pression (1; 1'; 1"; 1‴) étant agencés selon un système conforme à la revendication 10 ou 11 et étant constitués en conséquence, et ledit au moins un élément de fond de casier (50; 50') étant inséré par son âme (57.1; 57.2) dans l'un des logements d'insertion (65, 66) du châssis de fond de casier (60).

13. Dispositif de présentation de marchandises (200), comprenant au moins un dispositif de pression (1; 1'; 1"; 1‴) selon l'une quelconque des revendications 1 à 9 et/ou au moins un système selon la revendication 10 ou 11 et/ou au moins une unité de fond de casier (100; 100'') selon la revendication 12.

14. Profilé en plastique extrudé pour la fabrication de la partie de support (6; 6'; 6"; 6‴) d'un dispositif de pression (1; 1'; 1"; 1‴) selon l'une des revendications 1 à 9, comprenant une partie supérieure en forme de plaque dotée de portions matérielles coudées l'une par rapport à l'autre sur des côtés opposés, dans lesquelles un passage en forme de fente est formé pour former un logement d'insertion (30) pour un élément de fond de casier (50; 50').
